# EUROPÄISCHE PATENTSCHRIFT

(11) **EP 0 003 719 B1**
(45) Veröffentlichungstag und Bekanntmachung des Hinweises auf die Patenterteilung: **07.04.1982**
(21) Anmeldenummer: 79810012.9
(22) Anmeldetag: 02.02.1979
(51) Int. Cl.: E06B 7/18

(54) **Bodendichtungseinrichtung für Schiebetürflügel**
Floor sealing arrangement for sliding door wings
Dispositif pour l'étanchéité sous des battants coulissants

(30) Priorität: 10.02.1978 CH 1505/78
(43) Veröffentlichungstag der Anmeldung: 22.08.1979
(73) Patentinhaber: AG für Türautomation, CH-8600 Dübendorf (CH)
(72) Erfinder: Bunzl, Helmut Heinz, CH-8126 Zumikon (CH)
(74) Vertreter: Bosshard, Ernst

## Beschreibung

Die Erfindung bezieht sich auf eine Bodendichtungseinrichtung für Schiebetürflügel.

Es sind bereits Vorrichtungen bekannt, um den schwellenseitigen Türspalt beispielsweise durch eine Bürstendichtung abzudichten. Andere Einrichtungen erforderten bisher entweder einen hohen konstruktiven Aufwand, beispielsweise mit anhebbaren Bodenleisten oder waren von ihrer Konstruktion her für Schiebetüren ungeeignet.

Aus der DE-U-1 941 836 geht eine Türdichtung hervor, deren Dichtungsleiste in einer Halteleiste höhenverstellbar gehalten ist und allein durch ihr Eigengewicht bodenseitig aufliegt. An den Stirnseiten der Halteleisten sind das Austreten der Dichtungsleiste verhindernde Abschlusswände vorhanden. Eine derartige Bodendichtungseinrichtung ist für Schiebetürflügel ungeeignet, da bei einer Türbewegung die aus weichelastischem Material bestehende Dichtungsleiste mangels anderweitiger Führung gegen die stirnseite Abschlusswand gedrückt wird und infolge Reibung in einer durch Boden-Unebenheiten od.dgl. bewirkten, angehobenen Lage verbleibt, da das Eigengewicht nicht ausreicht, um den Spalt wirklich zu dichten.

Bei einer Türdichtung gemäss der DE-A-2614 143 ist eine relativ dicke Dichtungsschiene vorhanden, die beweglich in einem Gehäuse mit U-förmigem, unten offenen Querschnitt sitzt.

Halte- und Führungsstifte durchdringen die Dichtungsschiene und überragen sie seitlich. Zur Montage ist deshalb das Gehäuse zu spreizen, sodass sich das Gehäuse erst nachträglich in eine das Aufspreizen verhindernde Nut im Türblatt einsetzen lässt. Dies setzt eine relativ breite Türkonstruktion voraus, die bei Glastüren in vielen Fällen nicht vorhanden und nicht erwünscht ist. Ausserdem behindert eine solche Konstruktion einen nachträglichen seitlichen Anbau an bestehende Türen.

Mit der Erfindung soll die Aufgabe gelöst werden, eine für Schiebetüren geeignete bodenseitige Türabdichtung zu schaffen, die möglichst geräuscharm und einfach ist und sich auch zum Anbau an bereits bestehende Schiebetüren eignet.

Die Erfindung, mit der diese Aufgabe gelöst wird, geht aus dem Kennzeichen des Patentanspruches 1 hervor.

Dies ergibt eine extrem einfache Dichtungseinrichtung für Schiebetüren, die sich Unebenheiten und baulichen Gegebenheiten leicht anpassen lässt. Ausserdem ist sie auch bei rascher Türbewegung praktisch geräuschfrei. Zudem kann diese Dichtungseinrichtung nachträglich an bereits bestehende Schiebetüren angebracht werden.

In der Zeichnung ist ein Ausführungsbeispiel des Erfindungsgegenstandes dargestellt, das nachfolgend näher erläutert wird. Es zeigen
Figur 1 einen Vertikalschnitt durch eine Schiebetür mit der erfindungsgemässen Dichtungseinrichtung,
Figur 2 einen Schnitt durch die Einrichtung nach der Linie II-II in Fig. 1,
Figur 3 einen Schnitt nach der Linie 111-111 in Fig. 2 in einem gegenüber Fig. 1 grösseren Massstab.

Eine Schiebetür 1 gemäss Fig. 1 enthält eine aus Metall bestehende Bodenleiste 2 mit einer die Türfüllung bildenden Glasscheibe 6. Mit einer seitlich der Türöffnung vorhandenen, am Boden befestigten U-Schiene 3 ist ein Führungsstück 4 starr befestigt, in welches eine Nut 17 der Bodenleiste 2 eingreift. Zwischen den Innenseiten der beiden Schenkel 5,7 der Bodenleiste 2 besteht gegenüber dem Führungsstück 4 Spiel und oberhalb desselben ist ein Zwischenraum vorhanden, sodass die an einer oberen Schiene aufgehängte Schiebetür leichtgängig verschiebbar ist. Eine ortsfeste Leiste 13 mit einer eingesetzten Glasscheibe 20 oder einem sonstigen Wandteil ist mit dem einen Schenkel der U-Schiene 3 starr verbunden.

Auf der Türinnenseite ist ein vorzugsweise aus Leichtmetall bestehendes Abdeckblech 9 durch einen Klebstreifen 10 oder durch Schrauben an der Bodenleiste 2 derart befestigt, dass deren Unterkante 19 einen geringen Abstand vom Boden bzw. vom Mittelsteg der U-Schiene 3 hat. Der obere Teil dieses Abdeckbleches 9 hat eine grössere Dicke als der untere Teil, sodass zwischen der Bodenleiste 2 und dem Abdeckblech 9 ein sich nach unten offener Spalt 11 entsteht, in dem eine Lamelle 8 höhenbeweglich gehalten ist. Diese Lamelle 8 besteht aus einem ebenen, glatten, eigensteifen, weitgehend abriebfesten Kunststoff, vorzugsweise Polyterephthalat (Handelsbezeichnung « MyIar •) mit einer Dicke von etwa 0,4 mm. Die auf dem Boden in Richtung des Pfeiles A gleitende Unterkante dieser Lamelle 8 wird an allfällige Bodenunregelmässigkeiten durch Anbringen von Ausschnitten 18 angepasst. Die Lamelle 8 ist in Abständen von etwa 20-25 cm mit Schlitzen 16 versehen, die sich nach oben öffnen. In diese Schlitze 16 greift je ein in das Abdeckblech 9 eingepresster Führungsbolzen 14 ein, dessen in den Schlitz 16 eingreifender Durchmesser etwas kleiner ist als die Schlitzbreite, sodass sich ein das Klemmen vermeidendes Spiel ergibt. Somit kann die Lamelle 8 - geführt durch die Führungsbolzen 14 - unter ihrem Eigengewicht nach abwärts fallen und auf dem Boden 12 aufliegen. Die Lamelle 10 ist somit im Spalt 11 gegen Längsverschiebung durch die in die Schlitze 16 eingreifenden Führungsbolzen 14 gesichert. Jeder Führungsbolzen 14 ist mit einer Schulter 21 versehen, der die Lamelle 10 in die Mitte des Spaltes 11 zentriert, um zu vermeiden dass sich diese verklemmen kann. Der in den Spalt 11 hineinragende Teil des Führungsbolzens 14 hat genau Spaltbreite, sodass er zugleich als Distanzbolzen wirksam ist. Die Breite des Spaltes 11 beträgt das Mehrfache der Lamellendicke, beispielsweise etwa das 4-6 fache. Die Länge der Schlitze 16 in Vertikalrichtung ist grösser als die halbe Höhe der Lamellen 8. Die Führungsbolzen 14 sind im Abdeckblech 9 so angebracht, dass - zusammen mit der Schlitzlänge - ein Bewegungsbereich der Lamelle 8 in der Grösse von mindestens 1/4 der Lamellenhöhe möglich ist.

Die bodenseitigen seitlichen Enden der Lamelle 8 sind abgerundet oder angeschrägt, damit sie bei der Bewegung der Schiebetür über Bodenunebenheiten leicht hinweggleiter. Bei einer Bewegung der Schiebetür 1 in Richtung des Pfeiles A und entgegengesetzt zu diesem, entsteht durch diese Lamelle 8 praktisch kein zusätzliches Geräusch und es ist nur ein minimaler zusätzlicher Kraftaufwand erforderlich. Da die auf dem Boden 12 aufliegende Kante der Lamelle 8 durch Zuschneiden individuell leicht an Bodenungleichheiten oder baulichen Gegebenheiten angepasst werden kann, ergibt sich eine gute Abdichtung gegen Wärmeverluste, Staub, Zugluft und Feuchtigkeit.

## Patentansprüche

1. Bodendichtungseinrichtung für Schiebetürflügel, wobei am Türfuss eine Kunststoff-Lamelle (8) in Form einer eigensteifen Folie in einem sich nach unten öffnenden Spalt (11) zwischen einer Türfussleiste (2) und einer seitlich daran befestigten Abdeckleiste (9) längsverschiebungsfrei aber höhenverstellbar angeordnet ist, welche allein durch ihr Eigengewicht bodenseitig aufliegt und mindestens zwei Vertikalschlitze (16) aufweist, die von je einem Führungs- und Distanzbolzen (14) durchdrungen sind, wobei jeder Führungs- und Distanzbolzen (14) einerseits in je eine Bohrung der Abdeckleiste (9) eingreift und sich andererseits mit seinem Kopf gegen die Türfussleiste (2) abstützt sowie mit Schultern versehen ist, von denen sich die erste Schulter, zur Bestimmung der Spaltbreite, gegen die Innenkante der Abdeckleiste (9) abstützt und die zweite, innerhalb des Spaltes angeordnete Schulter (21) an der Lamelle (8) anliegt und derart angeordnet ist, dass die Lamelle (8) verklemmungsfrei im Spalt geführt ist.

2. Bodendichtungseinrichtung nach Patentanspruch 1, dadurch gekennzeichnet, dass die Lamelle (8) eine Dicke von 0,2-0,6, vorzugsweise etwa 0,4 mm hat und aus einem Polyterephtalat besteht.

3. Bodendichtungseinrichtung nach Patentanspruch 1 oder 2, dadurch gekennzeichnet, dass die Lamellenunterkante eine Bodenunregelmässigkeiten angepasste Kontur hat.

## Claims

1. A floor sealing arrangement for sliding doors, wherein a plastic strip (8) in the form of an inherently stiff sheet is arranged at the foot of the door in a gap (11) between a bar (2) forming the base of the door and a covering strip (9) attached laterally thereto, this gap being open at the bottom and the strip (8) being arranged so that it cannot be displaced longitudinally but its height may be adjusted, resting on the floor solely under its own weight and having at least two vertical slits (16) through each of which a guiding and spacing bolt (14) passes, each of these guiding and spacing bolts (14) engaging on one side in a bore in the covering strip (9) and being braced via its head against the bar (2) at the foot of the door on the other side, and being equipped with shoulders, the first shoulder being braced against the inner face of the covering strip (9) to determine the width of the gap, and the second shoulder (21) disposed inside the gap resting on the strip (8) and being contrived in such a way that the strip (8) disposed in the gap so that it will not jam.

2. A floor sealing arrangement according to Patent Claim 1, characterised in that the strip (8) has a thickness of 0.2-0.6 mm, preferably approximately 0.4 mm, and consists of a polyterephthalate.

3. A floor sealing arrangement according to Patent Claim 1 or 2, characterised in that the lower edge of the strip has a contour which is adapted to irregularities in the floor.

## Revendications

1. Dispositif d'étanchéisation au sol pour vantail de porte coulissante, une lamelle en matière plastique (8), ayant la forme d'une feuille à rigidité propre, est disposée dans une fente (11) ouverte à sa base, formée entre une barre de base au pied du vantail (2) et une plaque de garde (9) fixée latéralement sur la précédente, de façon que ladite lamelle soit protégée contre déplacement longitudinalement et que sa hauteur soit modifiable, la lamelle reposant sur le sol sous le seul effet de son poids propre et comportant des encoches (16) verticales, au nombre de deux au moins, dont chacune est traversée par un téton d'entraînement et d'espacement (14), tandis que, d'une part, chacun de ces derniers pénètre dans une cavité de la plaque de garde (9) et que, d'autre part, sa tête est en appui sur la barre de base (2), chacun desdits tétons comportant des épaulements dont le premier prend appui sur la face intérieure de la plaque de garde (9), tandis que le second (21), situé à l'intérieur de la fente, est en appui sur la lamelle (8) dans une position telle que cette dernière soit guidée dans ladite fente sans risque de blocage.

2. Dispositif d'étanchéisation au sol selon la revendication 1, caractérisé en ce que la lamelle (8) présente une épaisseur comprise entre 0,2 et 0,6 mm, de préférence de 0,4 mm et qu'elle est en polyéthylènetéréphtalate.

3. Dispositif d'étanchéisation au sol selon la revendication 1 ou 2, caractérisé en ce que le bord inférieur de la lamelle présente un contour adapté aux irrégularités du sol.
